# EUROPÄISCHE PATENTSCHRIFT

(11) **EP 0 937 674 B1**
(45) Veröffentlichungstag und Bekanntmachung des Hinweises auf die Patenterteilung: **27.03.2002**
(21) Anmeldenummer: 98102566.1
(22) Anmeldetag: 13.02.1998
(51) Int. Cl.: B65H 75/48, B65H 75/38, B65H 75/44

(54) **Schlauchaufrollsystem**
Hose reeling device
Dispositif enrouleur de tuyau

(43) Veröffentlichungstag der Anmeldung: 25.08.1999
(73) Patentinhaber: eloma GmbH Grossküchentechnik, 82212 Maisach (DE)
(72) Erfinder: Helm, Peter, Dipl.-Ing., 82216 Maisach (DE); Moser, Klaus Ludwig, Dipl.-Ing. Dipl.Wirt.-Ing, 82234 Wessling (DE)
(74) Vertreter: Strobel, Wolfgang, Dipl.-Ing.

(56) Entgegenhaltungen:
- EP-A- 0 493 736
- EP-A- 0 667 312
- DE-A- 19 505 926
- NL-A- 8 502 159
- US-A- 1 675 140

## Beschreibung

Die vorliegende Erfindung betrifft ein Schlauchaufrollsystem nach dem Oberbegriff des Anspruchs 1.

Insbesondere betrifft die vorliegende Erfindung ein Schlauchaufrollsystem für einen Schlauch, das insbesondere für den Schlauch einer Handbrause dient. Derartige Handbrausen werden in den unterschiedlichsten Gebieten eingesetzt. Einsatzgebiete sind bei Küchengeräten, wie Dämpfereinrichtungen, Heißluft-Dämpfergeräten und Heißluftgeräten, allgemein bei Reinigungsvorgängen im und außerhalb des Sanitärbereichs, in Labors etc.

Sowohl für die Zufuhr von zusätzlicher Flüssigkeit oder anderer Medien beim Garprozeß in als auch für die Reinigung von Küchengeräten, insbesondere von Großküchengeräten wie Dämpfern, werden Handbrausevorrichtungen verwendet, die dazu dienen, ein gasförmiges oder flüssiges Medium in derartige Geräte auf- bzw. einzubringen. Dies geschieht bevorzugt mit einer von der Bedienungsperson verwendeten Handbrause, die mit einem Schlauch verbunden ist, der das Medium der Handbrause zuführt.

Die Bedienungsperson betätigt die Handbrause und spritzt beispielsweise das Küchengerät in allen seinen Ecken und Winkeln aus, um es vollständig zu reinigen. Oder es wird beispielsweise zusätzlich Flüssigkeit in den Garraum beispielsweise zum Abschrecken der Garprodukte nach dem Garprozeß eingespritzt. Um an die jeweiligen Reinigungsstellen oder sonstigen Stellen zu gelangen, ist es notwendig, daß die an einem Schlauch angesetzte Handbrause in alle Bereiche des Küchengeräts bewegt werden kann, was eine entsprechende Länge des Schlauches erfordert.

Dabei ist es wünschenswert, daß der Schlauch platzsparend untergebracht wird, und nach dem Reinigungsvorgang ebenfalls platzsparend verstaut werden kann.

Schlauchaufrollsysteme sind im Stand der Technik bekannt. Aus der US-A-1,675,140 ist ein Schlauchaufrollsystem bekannt, das eine Schlauchtrommel aufweist, auf der der Schlauch entsprechend aufgewickelt ist. Über eine Zuführleitung wird axial die Flüssigkeit in eine Achse eingeführt und radial aus dieser Achse in den aufgewickelten Schlauch weitergeleitet. Verbunden mit der Schlauchtrommel ist eine Arretiervorrichtung, die die Schlauchtrommel mittels zweier mit jeweils einer Nase versehenen Nockenelementen an zwei Stellen arretieren läßt. Weiterhin weist das Schlauchaufrollsystem des Standes der Technik eine Federeinrichtung auf, die die Schlauchtrommel in Abwickelrichtung des Schlauches beaufschlagt und nach Lösen der Arretiervorrichtung in Aufwickelrichtung antreibt.

Aus der EP-A-493 736 ist ebenfalls ein Schlauchaufrollsystem bekannt, bei dem umfangseitige Rasteinrichtungen vorgesehen sind, die im Eingriff mit Nocken entsprechende Arretierzustände erzeugen lassen. Die Schlauchtrommel wird ebenfalls mit Hilfe einer Federeinrichtung insbesondere in Form einer Spiralfeder in Aufwickelrichtung des Schlauches beaufschlagt und durch Lösen der Arretiervorrichtung wird ein Aufwickeln des Schlauches ermöglicht.

Die Systeme dieses Standes der Technik weisen insbesondere die Nachteile auf, daß sie nicht nur besonders komponentenreich und damit teuer in der Herstellung aufgebaut sind, sondern auch keine gezielte Abgabe des im Schlauch befindlichen Mediums ermöglichen. Weiterhin besteht auch der Nachteil, daß aufgrund des ständig anliegenden Mediumdruckes im Schlauch etwaig auftretende Leckagen im unbeobachteten Zustand zu größeren bis sehr großen Schäden führen können, wenn beispielsweise eine Flüssigkeit über mehrere Stunden ungehindert austreten kann.

Aus der EP-A-667 312 ist ein weiteres Schlauchaufrollsystem bekannt, das eine drehbare Schlauchtrommel aufweist, die um eine hülsenförmige, in Richtung der Drehachse der Trommel ausgebildete Zuführeinrichtung für das Medium angeordnet ist. Zwischen Trommel und Zuführeinrichtung ist eine zusätzliche Hülse vorgesehen, die über eine Klemmvorrichtung durch Reibung an ihrem Platz gehalten wird, aber bei genügend starker Kraft ebenfalls um die Drehachse der Trommel drehbar ist. In dieser Hülse ist eine Öffnung vorgesehen, die etwa dem Durchmesser des Schlauches entspricht. Zwischen Zuführeinrichtung und Hülse ist ein Kanal für das Medium vorgesehen, der radial um die Drehachse verläuft und der über zwei gegenüberliegende Durchtrittsöffnungen in der Hülle der Zuführeinrichtung gespeist wird. Im aufgewickelten Zustand des Schlauches ist kein Mediumfluß möglich. Wird der Schlauch nun abgewickelt, dreht sich zunächst nur die Schlauchtrommel, bis die Öffnung in der Hülse derart angeordnet ist, daß sie mit der Schlauchöffnung fluchtet. Über eine Rasteinrichtung wird nun beim weiteren Drehvorgang unter Überwindung der die Hülse festhaltenden Reibungskraft auch die Hülse mit der Trommel mitbewegt, so daß ein Mediumfluß gewährleistet ist. Beim Aufwickeln des Schlauches dreht sich ebenfalls zunächst wieder die Trommel alleine, wodurch der Mediumfluß unterbunden wird, und anschließend wieder Trommel und Hülse gemeinsam.

Der vorliegenden Erfindung liegt die Aufgabe zugrunde, ein Schlauchaufrollsystem für einen Schlauch mit einer Schlauchaufwickelvorrichtung zu schaffen, bei dem nur in bestimmten Betriebszuständen der Schlauchaufwickelvorrichtung das zugeführte Medium ausgegeben werden kann und im Ruhezustand die Zufuhr des Mediums automatisch gesperrt wird, wobei das Auf- und Abwickeln des Schlauches sowie die Einstellung des zur Ausgabe des Mediums geeigneten Betriebszustandes für die Bedienungsperson möglichst und einfach in Kombination mit einer Arretiervorrichtung der Schlauchtrommel erfolgen und gleichzeitig ein möglichst großer Mediumfluß gewährleistet werden soll.

Diese Aufgabe wird durch die Merkmale des Anspruchs 1 gelöst.

Gemäß der vorliegenden Erfindung zeichnet sich das erfindungsgemäße Schlauchaufrollsystem dadurch aus, daß die Achse einen kreisabschnittförmigen Einschnitt bzw. eine kreisabschnittförmige Einkerbung aufweist, der bzw. die in Verbindung steht mit einem Axialkanal in der Achse, daß die Achse Umfangsnuten beiderseits der Einkerbung und zwei sich in axialer Richtung der Achse erstreckenden Nuten in der Nähe der Einkerbung aufweist, die zur Aufnahme einer Dichteinrichtung dienen, und daß die Dichteinrichtung den Mediumfluß nur über einen bestimmten Umfangsbereich der Achse zuläßt mit der Arretiervorrichtung derart zusammenwirkt, daß der Mediumfluß nur im Bereich der Arretierung durch die Arretiervorrichtung erfolgt, wobei in dem bestimmten Umfangsbereich im wesentlichen der volle Mediumfluß vorliegt.

Mit dem erfindungsgemäßen Schlauchaufrollsystem wird insbesondere der Vorteil erreicht, daß die Mediumabgabe, insbesondere die Flüssigkeitsabgabe nur bei feststehender Schlauchaufwickeltrommel erfolgt.

Dies führt zu einer eindeutig definierten Betriebsstellung des Schlauches und verhindert insbesondere ungewolltes Rückaufwickeln des Schlauches im Betrieb.

Da das System im aufgewickelten Zustand nicht in Rasteingriff steht, wird sicher eine Sperrwirkung des Mediums erreicht.

Zudem weist das erfindungsgemäße Schlauchaufrollsystem einen besonders einfachen und kompakten Aufbau auf und kann deshalb entsprechend platzsparend und kostengünstig verwirklicht werden.

Mit Hilfe des kreisabschnittförmigen Einschnitts bzw. der kreisabschnittförmigen Einkerbung, die in Verbindung steht mit einem Axialkanal in der Achse, wird eine besonders einfache Ausgestaltung der Zufuhr des gewünschten Mediums erreicht. Dies hat zudem herstellungstechnische Vorteile, da ein derartiger Einschnitt bzw. eine derartige Einkerbung entsprechend einfach hergestellt werden können.

Zur wirksamen Positionierung der Dichtungseinrichtung weist die Achse Umfangsnuten beiderseits des Einschnitts bzw. der Einkerbung auf.

Gemäß einer bevorzugten Ausführungsform weist die Dichtungseinrichtung des erfindungsgemäßen Schlauchaufrollsystems zwei konzentrische Ringe auf, die mit zwei Verbindungsstegen verbunden sind.

Vorteilhafterweise sind die Verbindungsstege symmetrisch zum Mittelpunkt bzw. zur Mittelachse der konzentrischen Ringe angeordnet.

Dadurch können vorteilhafterweise die Verbindungsstege in zwei Aufnahmen eingebracht werden, die sich in axialer Richtung der Achse erstrecken und als Nuten in der Nähe des Einschnitts bzw. der Einkerbung ausgebildet sind. Damit wird eine wirksame umfangsseitige und sektorale Dichtwirkung ermöglicht.

Vorteilhafterweise ist der Querschnitt der Ringe der Dichtungseinrichtung im wesentlichen kreisförmig ausgebildet, was zu einer besonders wirksamen Dichtwirkung führt.

Zur einfachen Montage der Achse und Ausrichtung der Achse im Inneren eines Gehäuses, das das Schlauchaufrollsystem umgibt, weist die Achse im Bereich Ihres einen Endes am Auβenumfang eine Abflachung auf. Damit kann die Lage der Achse festgestellt werden und somit eine Absperrung des Mediums definiert werden.

Vorteilhafterweise zeigt die Abflachung die Lage des Einschnittes bzw. der axialen Austrittsöffnung der Mediumzuführeinrichtung.

Die Arretiereinrichtung des erfindungsgemäßen Schlauchaufrollsystems ist vorzugsweise aus einem Zahnkranzabschnitt und einem Rastnocken gebildet, der mit dem Zahnkranzabschnitt in Eingriff bringbar ist und wieder aus diesem lösbar ist.

Vorteilhafterweise wird der Zahnkranz im wesentlichen halbkreisförmig ausgebildet, so daß ein Arretieren der Schlauchtrommel über deren halben Umfang ermöglicht wird.

Für eine besonders leichte und dennoch robuste Bauweise, die zudem montagetechnisch besonders vorteilhaft ist ist der Zahnkranz einstückig an der Schlauchtrommel angeformt.

Die Verbindungseinrichtung, die für den Anschluß des aufzuwickelnden Schlauches dient ist erfindungsgemäß als eine auf der Achse drehbare Hülse ausgebildet, die ein entsprechendes Schlauchanschlußelement aufweist.

In einer besonders bevorzugten Ausführungsform ist die Verbindungseinrichtung einstückig an der Schlauchtrommel angeformt. Dabei ist weiterhin eine Buchse vorgesehen, um die sich die Verbindungseinrichtung erstreckt und sich mit dieser gemeinsam um die Achse dreht.

Alternativ weist die Verbindungseinrichtung ein Verbindungselement zur Verbindung mit der Schlauchtrommel auf. Dieses kann vorteilhafterweise in Form einer im wesentlichen kreisförmigen bzw. abgeflachten Platte ausgebildet sein. Diese wird dann beispielsweise mittels Schrauben oder sonstigen Befestigungselementen mit der Schlauchtrommel verbunden.

Eine besonders kompakte Bauweise des erfindungsgemäßen Schlauchaufrollsystems wird dadurch erzielt, daß die Schlauchtrommel weiterhin die äußere Anlenkung der Federeinrichtung aufweist.

Vorteilhafterweise ist die spiralförmig ausgebildete Federeinrichtung an ihrem inneren Anlenkbereich an der Achse der Schlauchaufwickelvorrichtung angelenkt. Damit ergibt sich eine einfache und platzsparende Ausbildung der einzelnen Elemente des Schlauchaufrollsystems. Diese platzsparende Bauweise wird vorteilhafterweise noch dadurch erhöht, daß die Federeinrichtung innerhalb der Schlauchtrommel angeordnet ist.

Vorteilhafterweise ist die innere Anlenkeinrichtung der Achse nockenförmig ausgebildet und weist zudem mehrere Nokken auf.

Mit besonderem Vorteil ist der oder die Nocken in Gegendruckrichtung der Federeinrichtung abgeschrägt, so daß ein Gleiten des inneren Endes der Federeinheit über einen Nokken zum nächsten bei Überlast entsprechend einer Überdehnung entgegen der vorgesehenen Spannrichtung ermöglicht wird. Vorteilhafterweise wird hiermit ein bei Spiralfedern häufig auftretender Nachteil vermieden, daß ein Überdrehen der Spiralfeder in die andere Richtung, das bei derartigen Schlauchaufwickelsystemen möglich ist, vermieden wird, und somit der normalerweise dann auftretende Bruch der Spiralfeder vermieden wird.

Weitere Einzelheiten, Merkmale und Vorteile der Erfindung ergeben sich aus der nachfolgenden Beschreibung eines Ausführungsbeispiels unter Bezugnahme auf die Zeichnung. Darin zeigt:
- Figur 1: eine Schnittansicht durch das erfindungsgemäße Schlauchaufrollsystem;
- Figur 2: eine Schnittansicht durch die Schlauchtrommel mit einer Rasteinrichtung;
- Figur 3: eine Ansicht gemäß der Linie III-III von Figur 2;
- Figur 4: eine Schnittansicht durch die Verbindungseinrichtung;
- Figur 5: eine Ansicht gemäß der Linie V-V von Figur 4;
- Figur 6: eine Ansicht gemäß der Linie VI-VI von Figur 4;
- Figur 7: eine Ansicht auf den Rastnocken;
- Figur 8: eine Schnittansicht des Rastnockens gemäß der Linie VIII-VIII von Figur 7;
- Figur 9: eine teilweise Schnittansicht der Schlauchaufrollsystemachse;
- Figur 10: eine Ansicht gemäß der Linie X-X von Figur 9;
- Figur 11: eine Schnittansicht gemäß A-A von Figur 9;
- Figur 12: eine Schnittansicht gemäß B-B von Figur 9;
- Figur 13: eine Ansicht des zentralen Bereichs der Schlauchaufrollsystemachse in gleicher Ansichtrichtung wie Figur 9;
- Figur 14: eine Daraufsicht auf die Schlauchaufrollsystemachse gemäß Figur 9 in Richtung des Pfeiles Y;
- Figur 15: eine Schnittansicht der kombinierten Teile Schlauchaufrollsystemachse und Verbindungseinrichtung;
- Figur 16: eine Ansicht gemäß der Linie XVI-XVI von Figur 15;
- Figur 17: eine Ansicht gemäß Linie XVII-XVII von Figur 15;
- Figur 18: eine Seitenansicht der Dichtungseinrichtung;
- Figur 19: eine Schnittansicht gemäß der Linie XIX-XIX von Figur 18;
- Figur 20: eine Schnittansicht gemäß der Linie XX-XX von Figur 18;
- Figur 21: eine Ansicht auf die äußere Anlenkeinrichtung der Federeinrichtung; und
- Figur 22: eine Seitenansicht auf eine innere Anlenkeinrichtung der Federeinrichtung.

Nachfolgend wird nunmehr eine Ausführungsform des erfindungsgemäßen Schlauchaufrollsystems beschrieben. Die in den Zeichnungen dargestellten gleichen Elemente werden jeweils mit den gleichen Bezugsziffern angegeben.

In Figur 1 ist im Schnitt ein erfindungsgemäßes Schlauchaufrollsystem 1 dargestellt. Dieses weist eine Schlauchtrommel 3 auf, mit einem Wickelkörper 5 und einer radial verlaufenden Seitenwand 7. Die Schlauchtrommel dreht sich um ihre Drehachse 4.

Im zentralen Bereich weist die Schlauchtrommel 3 einen Nabenabschnitt 8 mit einer Durchgangsöffnung 9 auf, durch die sich eine Achse 11 erstreckt. Die Achse wird unter Bezugnahme auf Figur 9 näher beschrieben werden.

In der Achse 11 ist eine Zuführeinrichtung 13 des Mediums, wie beispielsweise Wasser, ausgebildet.

Diese Zuführeinrichtung 13 weist eine Eintrittsöffnung 15 und eine Austrittsöffnung 17 auf.

Um die Achse 11 ist eine Verbindungseinrichtung 19 angeordnet, die einerseits dazu dient, den aufzuwickelnden Schlauch (nicht dargestellt) mit der Zuführeinrichtung 13 zu verbinden und andererseits für die Verbindung mit der Schlauchtrommel 3 zu sorgen, die berührungslos um die Achse 11 angeordnet ist.

Weiterhin weist das erfindungsgemäße Schlauchaufrollsystem einen als Rasteinrichtung ausgebildeten Zahnkranzabschnitt 21 auf, der mit der Seitenwand 7 verbunden ist.

Der Zahnkranzabschnitt 21 ist im Eingriff mit einem Rastnocken 23, der näher in Figur 7 und 8 dargestellt ist. Der Rastnocken 23 ist schwenkbar an einer Gehäusewand 25 angebracht.

Der Außenabschnitt des Endbereichs der Achse 11, die die Eintrittsöffnung 15 aufweist, weist ein Gewinde 27 auf, das zur Aufnahme einer Mutter dient. Zur Lagesicherung der Achse ist am Gehäuse ein Distanzring 31 vorgesehen, gegen den die Mutter festlegbar ist.

Die Schlauchtrommel 3 weist an ihrem gegenüberliegenden Ende eine Axialabdeckung 33 auf, die dem seitlichen Halt des Schlauches dient.

Der Schlauch wird durch eine Öffnung 35 zur Verbindungseinrichtung 19 geführt.

In Figur 2 ist die Schlauchtrommel 3 in Schnittansicht dargestellt. Wie ersichtich ist an dem der Öffnung 35 gegenüberliegenden Abschnitt der Seitenwand 7 der Zahnkranzabschnitt 21 angeordnet.

Wie aus Figur 3 ersichtlich, erstreckt sich der Zahnkranzabschnitt 21 im wesentlichen halbkreisförmig, d. h. entlang des halben Umfangs der Schlauchtrommel.

In Figur 4 ist in Schnittansicht die Verbindungseinrichtung 19 dargestellt. Diese weist eine Hülse 37 auf und weist ein Anschlußelement 39 für den Schlauch auf. Das Anschlußelement 39 ist rohrstutzenförmig ausgebildet und weist ein sacklochförmige Bohrung 41 auf.

Weiterhin ist eine Durchtrittsöffnung 43 vorgesehen, die eine Verbindung zwischen der Mediumzufuhr und dem Schlauch bzw. der daran befestigten Handbrause (nicht dargestellt) schaffen soll.

Wie deutlicher aus Figur 5 ersichtlich, weist die Verbindungseinrichtung 19 ein plattenförmiges Verbindungselement 45 auf, das annähern kreisförmig ausgebildet ist.

Über den Umfang regelmäßig im 90°-Abstand verteilt sind vier Bohrungen 47 angeordnet, durch die geeignete Befestigungsmittel hindurchsteckbar sind, die zur Verbindung mit der Schlauchtrommel 3 dienen.

Figur 6 zeigt die Ansicht gemäß der Linie VI-VI von Figur 4.

In Figur 7 ist in Seitenansicht des Rastnocken 23 dargestellt. Dieser ist drehbar auf einer Achse 49 gelagert und weist einen nockenförmigen Endabschnitt 51 auf.

Figur 8 zeigt eine Schnittansicht gemäß der Linie VIII-VIII von Figur 7. Der nockenförmige Endabschnitt 51 dient zum Eingriff in Rastkerben 53 des Zahnkranzabschnitts 21 (Figur 1 bis 3). Dabei ergibt sich die Zusammenwirkung wie folgt.

Beim Abwickeln des Schlauches wird die Schlauchtrommel 3 mit den daran feststehenden Rastkerben 53 relativ zu dem feststehenden Gehäuse 25 und dem daran befestigten, drehbaren federnd gelagerten Rastnocken oder Rasthebel 23 bewegt. Für die federnde Lagerung ist eine Schraubenfeder 24 vorgesehen, die an der Gehäusewand 25 befestigt ist. Der Rasthebel 23 kann somit um seine Achse 49 in beide Richtungen schwenken.

Der Rasthebel 23 trifft auf die Rastkerben 53, führt eine Schwenkbewegung aus und rastet zunächst in die erste Rastkerbe ein. Bei weiterer Drehung der Schlauchtrommel 3 erfolgt ein Einrasten in die darauffolgenden Rastkerben, wobei dabei ein deutliches Rattergeräusch erzeugt wird. Bei jeder Einrastmöglichkeit wird ein Zurückdrehen der Schlauchtrommel 3 in Aufwickelrichtung verhindert.

Nach dem Zahnkranzabschnitt 21 dreht sich der Rasthebel 23 wegen der Feder 24 wieder in seine Ausgangslage senkrecht zur Drehachse 4 der Schlauchtrommel 3 zurück.

Bei Rückdrehung der Schlauchtrommel 3 in Aufwickelrichtung des Schlauches schwenkt der Rasthebel 23 in die andere Richtung und gleitet mit seiner Außenfläche über die Rastkerben 53 ohne eine Einrastmöglichkeit. Der Schlauch wird somit vollständig aufgewickelt.

In Figur 9 ist teilweise geschnitten die Achse 11 des Schlauchaufrollsystems dargestellt. Von einem Ende der Achse verläuft zentral eine Sacklochbohrung 55, die als Zuführeinrichtung 13 dient.

In einem Mittenbereich der Achse 11 ist von der in der Figur 9 dargestellten Oberseite ein Einschnitt bzw. eine Einkerbung 57 vorgesehen, der bzw. die, kreisabschnitt förmig ausgebildet ist, wie dies deutlich auch in Figur 12 und Figur 13 dargestellt ist. Der Einschnitt bzw. die Einkerbung reicht wie ersichtlich bis in den Bereich des Sacklochs 55, so daß hier eine Verbindung bzw. ein Durchlaß für das Medium geschaffen ist.

Zur Aufnahme der später unter Bezug auf Figuren 18 bis 20 näher erläuterten Dichteinrichtung 59 sind Umfangsnuten 61 und 63 vorgesehen, wobei zwischen den Umfangsnuten 61 und 63 nur dünne Stege 65 und 67 am Rand des Einschnitts 57 angeordnet sind.

Wie weiterhin aus den Figuren 9, 10 und 13 deutlich ersichtlich, sind weitere Hilfsnuten 69 vorgesehen, die zur Aufnahme weiterer Dichtungsringe dienen können.

Die Achse 11 weist weiterhin eine Anschlagrippe 71 auf, und weist einen Absatz 73 auf, der zum Anschlag gegen die Gehäusewand 25 (Figur 1) dient.

Wie aus den Figuren 11, 12 und 13 ersichtlich, sind weiterhin Axialnuten 75 und 76 vorgesehen, die ebenfalls zur Aufnahme einer Dichtung dienen.

Figur 14 zeigt die Ansicht gemäß Pfeil Y von Figur 9. Zur Feststellung der Lage des Einschnitts 57 ist an einem Endbereich der Achse 11 eine Abflachung 77 vorgesehen, die die Lage des Einschnitts 57 anzeigt. Darüber hinaus kann jedoch auch die Abflachung 77 mit einer entsprechenden Gegenfläche im Distanzring 31 (Figur 1) zusammenwirken, so daß bei richtiger Vormontage des Distanzrings 31 stets die richtige Lageanordnung des Einschnitts bezogen auf das Gehäuse und des dort angebrachten Rastnockens 23 erfolgt.

In Figur 15 ist bereits eine Teilmontierung von Achse 11 mit Verbindungseinrichtung 19 dargestellt. Die Figur 16 ist die Ansicht gemäß Linie XVI-XVI von Figur 15 und die Figur 17 ist die Ansicht gemäß Linie XVII-XVII von Figur 15. Wie aus Figur 15 und 17 ersichtlich, schlägt die Hülse 37 an die Anschlagrippe 71 an.

In den Figuren 18 bis 20 ist die Dichteinrichtung 59 des erfindungsgemäßen Schlauchaufrollsystems in deutlich vergrößertem Maßstab dargestellt. Die Dichteinrichtung 59 weist zwei gleich große Dichtungsringe 79 und 80 auf, die einen im wesentlichen kreisförmigen Querschnitt aufweisen. Zwei Verbindungsstege 81 verbinden die beiden Ringe 79 und 80. Sie sind im wesentlichen in einer Ebene, der Schnittebene XX-XX von Figur 18, angeordnet.

Die Dichtung kann aus einem herkömmlichen Material, wie beispielsweise Kautschuk, Silikon oder dergleichen ausgebildet sein.

Die Verbindungsabschnitte 81 kommen nach Montage der Dichteinrichtung 59 in den Nuten 75 und 76 der Achse 11 zu liegen. Ist dies der Fall, dann sperren die Verbindungsabschnitte 81 umfansseitig den oberen Bereich vom unteren Bereich wie aus Figur 12 ersichtlich, ab. Im Betriebsfalle kann in jeder Stellung in der sich die Durchtrittsöffnung 43 im oberen Teilbereich der Achse 11, also im Bereich des Einschnitts 57 befindet, ein Mediumdurchtritt erfolgen. Gleichzeitig befindet sich der Zahnkranzabschnitt 21 im Bereich des Rastnockens 23, so daß über ein im wesentlichen halbkreisförmigen Bereich in jeder Arretierstellung ein Mediumtransport in den Schlauch erfolgen kann.

Im in Figur 12 dargestellten unteren Bereich besteht dann durch die Verbindungsabschnitte 81 eine Dichtung, so daß keinerlei Mediumdurchtritt in die sich daran vorbeibewegende Verbindungsöffnung 43 erfolgen kann.

In Figur 21 ist Ansicht auf den Einbauraum einer Federeinrichtung 89 dargestellt. Diese ist im Inneren des Wickelkörpers 5 angeordnet und erhöht damit die platzsparende und kompakte Bauweise des erfindungsgemäßen Schlauchaufrollsystems. Dabei ist das äußere Ende einer Spiralfeder 90 (nur in diesem Bereich dargestellt) in einer Anlenkeinrichtung 83 angelenkt.

Figur 22 zeigt die innere Anlenkeinrichtung 91 einer herkömmlich verwendeten Spiralfeder 90, die als Federeinrichtung 89 dient.

Erfindungsgemäß ist die Anlenkeinrichtung 91 nockenartig aufgebaut und weist mehrere Nocken 93 auf. Vorzugsweise sind die Nocken 93 in Druckrichtung der Spiralfeder (im dargestellten Beispielsfalle im Uhrzeigersinn) leicht abgeschrägt. Dadurch kann das Anlenkende 95 der Spiralfeder 90 zum nächsten oder übernächsten Nocken 93 weiterspringen, wenn eine Spannung der Feder in die Gegenrichtung erfolgt, wodurch ein Federbruch vermieden wird.

Die Anlenkeinrichtung 91 ist auf das im Beispielsfalle sechskantförmig ausgebildete Achsende 12 (siehe auch Figur 1) aufgesetzt und durch das Sechskantprofil drehfest angeordnet.

Aufgrund der obigen Ausführungen ergeben sich bei der vorliegenden Erfindung insbesondere folgende Vorteile:
- leichte und kompakte Bauweise des Schlauchaufrollsystems;
- einfache Montage der wenigen Einzelteile des Schlauchaufrollsystems;
- Sicherstellung der Mediumförderung nur im eingerasteten bzw. arretierten Zustand der Schlauchtrommel;
- einteilige Hülsen-Schlauchtrommelausbildung;
- Arretiermöglichkeit über einen weiten Bereich ohne Notwendigkeit der exakten Ansprache einer Rastkerbe;
- Bruchsicherung der Triebfederanlenkung.

## Patentansprüche

1. Schlauchaufrollsystem für einen Schlauch, insbesondere einer Handbrause, durch den gasförmige oder flüssige Medien hindurchleitbar sind, mit:
einer Schlauchaufwickelvorrichtung (1), die eine Schlauchtrommel (3) aufweist, die auf einer Achse (11) gelagert ist,
einer Mediumzuführeinrichtung (13), die zumindest teilweise in der Achse (11) angeordnet ist und eine Eintrittsöffnung (15) und eine Austrittsöffnung (17) aufweist,
einer Verbindungseinrichtung (19), die zur Verbindung der Mediumzuführeinrichtung (13) mit dem Schlauch dient,
einer Arretiervorrichtung (21, 23) die zur Arretierung der Schlauchtrommel (3) in bestimmten Umfangsbereichen von dieser dient,
und einer Federeinrichtung (90), die die Schlauchtrommel (3) in Aufwickelrichtung des Schlauches beaufschlagt und die Schlauchtrommel (3) nach Lösen der Arretiervorrichtung in Aufwickelrichtung antreibt,
**dadurch gekennzeichnet,**
**daß** die Achse (11) einen kreisabschnittförmigen Einschnitt bzw. eine kreisabschnittförmige Einkerbung (57) aufweist, der bzw. die in Verbindung steht mit einem Axialkanal (55) in der Achse (11),
**daß** die Achse (11) Umfangsnuten (61, 63) beiderseits der Einkerbung und zwei sich in axialer Richtung der Achse (11) erstreckende Nuten (75, 76) in der Nähe der Einkerbung (57) aufweist, die zur Aufnahme einer Dichteinrichtung (59) dienen, und
**daß** die Dichteinrichtung (59) den Mediumfluß nur über einen bestimmten Umfangsbereich der Achse (11) zuläßt und mit der Arretiervorrichtung (21, 23) derart zusammenwirkt, daß der Mediumfluß nur im Bereich der Arretierung durch die Arretiervorrichtung (21, 23) erfolgt, wobei in dem bestimmten Umfangsbereich im wesentlichen der volle Mediumfluß vorliegt.

2. Schlauchaufrollsystem nach Anspruch 1, **dadurch gekennzeichnet, daß** die Dichteinrichtung (59) aus zwei im wesentlichen gleich großen Ringen (79, 80) gebildet ist, und zwei Verbindungsabschnitte (81) zur Verbindung der beiden Ringe (79, 80) aufweist.

3. Schlauchaufrollsystem nach Anspruch 2, **dadurch gekennzeichnet, daß** die Verbindungsabschnitte (81) symmetrisch zur Mittelachse der beiden Ringe (79, 80) angeordnet sind.

4. Schlauchaufrollsystem nach Anspruche 2 oder 3, **dadurch gekennzeichnet, daß** der Querschnitt der Ringe (79, 80) der Dichteinrichtung (59) im wesentlichen kreisförmig ist.

5. Schlauchaufrollsystem nach einem der Ansprüche 1 bis 4, **dadurch gekennzeichnet, daß** die Achse (11) im Bereich ihres einen Endes am Außenumfang eine Abflachung (77) aufweist.

6. Schlauchaufrollsystem nach Anspruch 5, **dadurch gekennzeichnet, daß** die Abflachung (77) der Lage der Einkerbung (57) bzw. der Axialaustrittsöffnung der Mediumszuführeinrichtung (13) entspricht.

7. Schlauchaufrollsystem nach einem der Ansprüch 1 bis 6, **dadurch gekennzeichnet, daß** die Arretiervorrichtung einen Zahnkranzabschnitt (21) und einen Rastnocken (23) aufweist.

8. Schlauchaufrollsystem nach Anspruch 7, **dadurch gekennzeichnet, daß** der Zahnkranzabschnitt (21) im wesentlichen halbkreisförmig ausgebildet ist.

9. Schlauchaufrollsystem nach Anspruch 7 oder 8, **dadurch gekennzeichnet, daß** der Zahnkranzabschnitt (21) einstückig an der Schlauchtrommel (3) angeformt ist.

10. Schlauchaufrollsystem nach einem der Ansprüche 1 bis 9, **dadurch gekennzeichnet, daß** die Verbindungseinrichtung (19) eine auf der Achse (11) drehbare Hülse (37) ist, die ein Schlauchanschlußelement (39) aufweist.

11. Schlauchaufrollsystem nach einem der Ansprüche 1 bis 9, **dadurch gekennzeichnet, daß** die Verbindungseinrichtung (19) ein hülsenartiger Körper ist, der einstückig an der Schlauchtrommel (3) angeformt ist und um eine Drehbuchse angeordnet ist, mit der er sich um die Achse (11) dreht.

12. Schlauchaufrollsystem nach einem der Ansprüche 1 bis 11, **dadurch gekennzeichnet, daß** die Verbindungseinrichtung (19) ein Verbindungselement (45) zur Verbindung mit der Schlauchtrommel (3) aufweist.

13. Schlauchaufrollsystem nach Anspruch 12, **dadurch gekennzeichnet, daß** das Verbindungselement (45) im wesentlichen als kreisförmige oder abgeflachte Platte ausgebildet ist.

14. Schlauchaufrollsystem nach einem der Ansprüche 1 bis 13, **dadurch gekennzeichnet, daß** die Schlauchtrommel (3) weiterhin die äußere Anlenkung der Federeinrichtung (90) vorzugsweise im Wickelkörper (5) aufweist.

15. Schlauchaufrollsystem nach einem der Ansprüche 1 bis 14, **dadurch gekennzeichnet, daß** die Federeinrichtung (90) innerhalb des Wickelkörpers (5) angeordnet ist.

16. Schlauchaufrollsystem nach einem der Ansprüche 1 bis 15, **dadurch gekennzeichnet, daß** die spiralförmig ausgebildete Federeinrichtung (90) in ihrem inneren Anlenkbereich an der Achse (11) der Schlauchaufwickelvorrichtung (3) angelenkt ist.

17. Schlauchaufrollsystem nach Anspruch 16, **dadurch gekennzeichnet, daß** die innere Anlenkeinrichtung (91) der Achse (11) nockenförmig ausgebildet ist und mehrere Nocken (93) aufweist.

18. Schlauchaufrollsystem nach Anspruch 17, **dadurch gekennzeichnet, daß** die Nocken (93) in Gegendruckrichtung der Feder (19) leicht abgeschrägt sind, so daß ein Gleiten des inneren Endes (95) der Federeinrichtung (89) über einen Nocken (93) wenigstens zum nächsten ermöglicht wird.

## Claims

1. Hose-rolling system for a hose, in particular a hand spray, through which gaseous or liquid media can be passed, comprising:
a hose-winding device (1), which comprises a hose drum (3) which is supported on an axle (11),
a medium feed device (13), which is arranged at least partially in the axle (11) and comprises an entry opening (15) and an exit opening (17),
a connection device (19), which serves to connect the medium feed device (13) with the hose,
a locking device (21, 23), which provides locking of the hose drum (3) in certain circumferential regions of it,
and a spring device (90), which loads the hose drum (3) in the hose winding up direction and drives the hose drum (3) in the winding up direction after release of the locking device,
**characterized in that**,
the axle (11) comprises an arc-shaped cut or an arc-shaped notch (57) which respectively is in connection with an axial channel (55) in the axle (11),
the axle (11) comprises circumferential grooves (61, 63) on both sides of the notch and two grooves (75, 76) extending in the axial direction of the axle (11) in the vicinity of the notch (57), which provide accommodation for a sealing device (59), and
the sealing device (59) only permits the medium to flow over a certain circumferential range of the axle (11) and interacts with the locking device (21, 23) such that the medium flow only occurs in the region of locking through the locking device (21, 23), whereby the full medium flow is substantially present in the certain circumferential region.

2. Hose-rolling system according to Claim 1, **characterized in that** the sealing device (59) is formed from two substantially equally large rings (79, 80), and comprises two connecting sections (81) for connecting the two rings (79, 80).

3. Hose-rolling system according to Claim 2, **characterized in that** the connecting sections (81) are arranged symmetrically to the central axis of the two rings (79, 80).

4. Hose-rolling system according to Claim 2 or 3, **characterized in that** the cross-section of the rings (79, 80) of the sealing device is substantially circular in shape.

5. Hose-rolling system according to one of the Claims 1 to 4, **characterized in that** the axle (11) comprises flattening (77) in the region of one of its ends on the outer circumference.

6. Hose-rolling system according to Claim 5, **characterized in that** the flattening (77) corresponds to the position of the notch (57) or of the axial exit opening of the medium feed device (13).

7. Hose-rolling system according to one of the Claims 1 to 6, **characterized in that** the locking device comprises a toothed ring section (21) and a latching cam (23).

8. Hose-rolling system according to Claim 7, **characterized in that** the toothed ring section (21) is substantially formed in a semi-circular shape.

9. Hose-rolling system according to Claim 7 or 8, **characterized in that** the toothed ring section (21) is formed as one piece on the hose drum (3).

10. Hose-rolling system according to one of the Claims 1 to 9, **characterized in that** the connecting device (19) is a sleeve (37) rotatable on the axle (11) and which comprises a hose connecting element (39).

11. Hose-rolling system according to one of the Claims 1 to 9, **characterized in that** the connecting device (19) is a sleeve-type body which is formed as one piece on the hose drum (3) and arranged round a rotating socket with which it rotates around the axle (11).

12. Hose-rolling system according to one of the Claims 1 to 11, **characterized in that** the connecting device (19) comprises a connecting element (45) for connection to the hose drum (3).

13. Hose-rolling system according to Claim 12, **characterized in that** the connecting element (45) is substantially formed as a circular shape or flattened plate.

14. Hose-rolling system according to one of the Claims 1 to 13, **characterized in that** the hose drum (3) also comprises the outer actuation for the spring device (90), preferably in the winder body (5).

15. Hose-rolling system according to one of the Claims 1 to 14, **characterized in that** the spring device (90) is arranged within the winder body (5).

16. Hose-rolling system according to one of the Claims 1 to 15, **characterized in that** the helical-shaped spring device (90) is actuated in its internal actuation range on the axle (11) of the hose winding device (3).

17. Hose-rolling system according to Claim 16, **characterized in that** the internal actuation device (91) of the axle (11) is formed as a cam shape and comprises a number of cams (93).

18. Hose-rolling system according to Claim 17, **characterized in that** the cams (93) are slightly beveled in the opposing pressure direction of the spring (19) so that sliding of the inner end (95) of the spring device (89) over one cam (93) at least to the next one is possible.

## Revendications

1. Système d'enroulement pour un tuyau souple, notamment dispositif manuel de projection, au moyen duquel des fluides gazeux ou liquides peuvent être projetés, comprenant :
un dispositif d'enroulement de tuyau souple (1), qui comprend un tambour de tuyau souple (3) qui est monté sur un axe (11),
un dispositif d'introduction de fluide (13), qui est disposé au moins en partie dans l'axe (11) et comporte une ouverture d'entrée (15) et une ouverture de sortie (17),
un dispositif de liaison (19), qui sert à relier le dispositif d'introduction de fluide (13) au tuyau souple,
un dispositif d'arrêt en position (21, 23), qui sert à l'arrêt en position du tambour de tuyau souple (3) dans des zones périphériques déterminées de celui-ci,
et un dispositif de ressort (90), qui sollicite le tambour de tuyau souple (3) dans le sens d'enroulement du tuyau souple et, une fois le dispositif d'arrêt en position libéré, entraîne le tambour de tuyau souple (3) dans le sens d'enroulement,
**caractérisé**
**en ce que** l'axe (11) comporte une incision en forme de segment circulaire, ou une entaille en forme de segment circulaire (57), qui communique avec un conduit axial (55) situé dans l'axe (11),
**en ce que** l'axe (11) comporte des gorges circonférentielles (61, 63) des deux côtés de l'entaille et deux rainures (75, 76) s'étendant suivant la direction axiale de l'axe (11) et situées au voisinage de l'entaille (57), qui servent à recevoir un dispositif d'étanchéité (59), et
**en ce que** le dispositif d'étanchéité (59) n'autorise l'écoulement de fluide que par une zone circonférentielle déterminée de l'axe (11) et coopère avec le dispositif d'arrêt en position (21, 23) d'une manière telle que l'écoulement de fluide n'a lieu que dans la zone de l'arrêt en position au moyen du dispositif d'arrêt en position (21, 23), essentiellement la totalité de l'écoulement de fluide étant présente dans la zone périphérique déterminée.

2. Système d'enroulement de tuyau souple suivant la revendication 1, **caractérisé en ce que** le dispositif d'étanchéité (59) est constitué de deux anneaux (79, 80) essentiellement de même grandeur et comprend deux segments de liaison (81) servant à relier les deux anneaux (79, 80).

3. Système d'enroulement de tuyau souple suivant la revendication 2, **caractérisé en ce que** les segments de liaison (81) sont disposés d'une manière symétrique vis-à-vis de l'axe central des deux anneaux (79, 80).

4. Système d'enroulement de tuyau souple suivant la revendication 2 ou 3, **caractérisé en ce que** la section transversale des anneaux (79, 80) du dispositif d'étanchéité (59) est essentiellement de forme circulaire.

5. Système d'enroulement de tuyau souple suivant l'une des revendications 1 à 4, **caractérisé en ce que**, dans la zone de l'une de ses extrémités, l'axe (11) comporte un méplat (77) sur la périphérie extérieure.

6. Système d'enroulement de tuyau souple suivant la revendication 5, **caractérisé en ce que** le méplat (77) correspond à la position de l'incision (57) ou de l'ouverture de sortie axiale du dispositif d'introduction de fluide (13).

7. Système d'enroulement de tuyau souple suivant l'une des revendications 1 à 6, **caractérisé en ce que** le dispositif d'arrêt en position comprend un segment de couronne dentée (21) et une came d'arrêt (23).

8. Système d'enroulement de tuyau souple suivant la revendication 7, **caractérisé en ce que** le segment de couronne dentée (21) est réalisé essentiellement avec une forme semi-circulaire.

9. Système d'enroulement de tuyau souple suivant la revendication 7 ou 8, **caractérisé en ce que** le segment de couronne dentée (21) est réalisé d'une pièce, au formage, sur le tambour de tuyau souple (3).

10. Système d'enroulement de tuyau souple suivant l'une des revendications 1 à 9, **caractérisé en ce que** le dispositif de liaison (19) comprend un manchon (37) qui peut tourner sur l'axe (11) et qui comporte un élément de raccordement de tuyau souple (39).

11. Système d'enroulement de tuyau souple suivant l'une des revendications 1 à 9, **caractérisé en ce que** le dispositif de liaison (19) est un corps en forme de manchon qui est réalisé d'une pièce, au formage, sur le tambour de tuyau souple (3) et est disposé autour d'une douille rotative au moyen de laquelle il tourne autour de l'axe (11).

12. Système d'enroulement de tuyau souple suivant l'une des revendications 1 à 11, **caractérisé en ce que** le dispositif de liaison (19) comprend un élément de liaison (45) servant à la liaison avec le tambour de tuyau souple (3).

13. Système d'enroulement de tuyau souple suivant la revendication 12, **caractérisé en ce que** l'élément de liaison (45) est réalisé essentiellement sous forme d'une plaque circulaire ou présentant un pan coupé.

14. Système d'enroulement de tuyau souple suivant l'une des revendications 1 à 13, **caractérisé en ce que** le tambour de tuyau souple (3) comprend en outre l'articulation extérieure du dispositif de ressort (90), de préférence dans le corps d'enroulement (5).

15. Système d'enroulement de tuyau souple suivant l'une des revendications 1 à 14, **caractérisé en ce que** le dispositif de ressort (90) est disposé à l'intérieur du corps d'enroulement (5).

16. Système d'enroulement de tuyau souple suivant l'une des revendications 1 à 15, **caractérisé en ce que** le dispositif de ressort (90), réalisé en forme de spirale, est articulé, dans sa zone d'articulation intérieure, sur l'axe (11) du dispositif d'enroulement de tuyau souple (3).

17. Système d'enroulement de tuyau souple suivant la revendication 16, **caractérisé en ce que** le dispositif d'articulation intérieure (91) de l'axe (11) est réalisé en forme de came et comporte plusieurs cames (93).

18. Système d'enroulement de tuyau souple suivant la revendication 17, **caractérisé en ce que** les cames (93) sont à flanc légèrement incliné dans le sens opposé au sens de pression du ressort (19), ce qui rend possible un glissement de l'extrémité intérieure (95) du dispositif de ressort (89) sur une came (93) au moins jusqu'à la suivante.
